# EUROPÄISCHE PATENTSCHRIFT

(11) **EP 2 093 058 B1**
(45) Veröffentlichungstag und Bekanntmachung des Hinweises auf die Patenterteilung: **16.07.2014**
(21) Anmeldenummer: 09151944.7
(22) Anmeldetag: 03.02.2009
(51) Int. Cl.: B41F 27/10, B41N 1/20

(54) **Auswechselbare Druckwalze**
Exchangeable print roller
Rouleau d'impression échangeable

(30) Priorität: 20.02.2008 DE 202008002329 U
(43) Veröffentlichungstag der Anmeldung: 26.08.2009
(73) Patentinhaber: Spilker GmbH, 33818 Leopoldshöhe (DE)
(72) Erfinder: Spilker, Andreas, 32758 Detmold (DE)
(74) Vertreter: Dantz, Jan Henning

(56) Entgegenhaltungen:
- EP-A- 0 683 046
- EP-A- 0 791 477
- EP-A- 1 138 483
- US-B1- 6 716 148

## Beschreibung

Die vorliegende Erfindung betrifft eine auswechselbare Druckwalze mit einer inneren Lagerhülse und einer äußeren Hülse.

Die WO 2005/030487 offenbart eine auswechselbare Druckwalze, die einen mehrlagigen Aufbau besitzt. Eine innere Kernschicht besteht dabei aus Polyurethanschaum, der von einer Zinkschicht umgeben ist. Die Zinkschicht schafft eine Verbindung zu einer umgebenden Aluminiumhülse, die eine Druckschicht bildet und über eine Klebemittelschicht mit einer Polymerhülse verbunden ist. Ein solcher mehrschichtiger Aufbau ermöglicht zwar die Herstellung von Druckwalzen mit einem großen Durchmesser bei geringem Eigengewicht, allerdings ist die Herstellung vergleichsweise aufwendig. Zudem ist die Rundlaufgenauigkeit und die Maßhaltigkeit abhängig von dem Aufwand bei der Herstellung. Eine gewisse Elastizität des Kernmaterials führt jedoch zwangsläufig zu Ungenauigkeiten bei der Rundlaufgenauigkeit.

Die EP 791 477 eine Walze für das Auftragen einer Flüssigkeit, wobei ein äußeres Metallrohr auf einer elastischen Zwischenschicht aus Kunststoff gelagert ist. Die Zwischenschicht ist wiederum auf einer inneren Hülse gehalten.

Die EP 1 138 483 offenbart eine Hülse für Druckwalzen, bei der ein Mantelrohr mittels Buchsen beabstandet von einem dehnbaren Rohr gehalten ist. Zur Montage des Hülse auf einem Walzenkern sind zusätzliche Tragscheiben vorgesehen, die auf dem Walzenkern aufliegen und deren Bohrungen auf den Durchmesser des Walzenkerns angepasst sind.

Es ist daher Aufgabe der vorliegenden Erfindung eine auswechselbare Druckwalze zu schaffen, die eine hohe Maßhaltigkeit und eine hohe Rundlaufgenauigkeit besitzt.

Diese Aufgabe wird mit einer auswechselbaren Druckwalze mit den Merkmalen des Anspruches 1 gelöst.

Erfindungsgemäß ist zwischen der inneren Lagerhülse und der äußeren Hülse ein ringförmiger Spalt ausgebildet, wobei an gegenüberliegenden Endabschnitten ein Montagering zwischen der Lagerhülse und der äußeren Hülse eingefügt ist. Dadurch kann die Druckwalze mit geringem Eigengewicht auch bei großen Durchmessern hergestellt werden, da der ringförmige Spalt zu einer Bauweise mit geringem Eigengewicht führt. Die auswechselbare Druckwalze kann dadurch bei Druckwerken eingesetzt werden, deren Antriebe auf ein vorbestimmtes Gewicht hinsichtlich der Masseträgheit der Druckwalzen eingestellt sind, ohne dass Probleme aufgrund eines höheren Gewichtes auftreten.

Für eine stabile Befestigung ist der Montagering zwischen der äußeren Hülse und der inneren Lagerhülse klemmend mittels Presspassung gehalten. Dadurch können sowohl Radialkräfte als auch Torsionskräfte zwischen der äußeren Hülse und der inneren Lagerhülse übertragen werden. Zusätzlich kann der Montagering auch mit der inneren Lagerhülse und/oder der äußeren Hülse verklebt sein.

Für eine einfache Montage der Druckwalze besteht die innere Lagerhülse aus einem aufweitbaren Kunststoff. Dadurch kann die Druckwalze auf eine Lagerachse aufgezogen werden, wobei mittels Druckluft der Kunststoff der Lagerhülse aufgeweitet werden kann, um diese dann von dem Lagerzapfen abzuziehen.

Um die Druckwalze mit geringem Eigengewicht herstellen zu können, ist die äußere Hülse vorzugsweise aus einem extrudierten Aluminiumrohr gebildet. Dieses kann auch dünnwandig ausgebildet sein, beispielsweise mit einer Wandstärke zwischen 1 bis 5 mm, vorzugweise 2 bis 4 mm. Auch der Montagering kann aus Aluminium hergestellt sein, damit die Druckwalze ein geringes Eigengewicht besitzt.

Der Montagering ist vorzugsweise gestuft ausgebildet und greift mit einem Ringabschnitt zwischen der inneren Lagerhülse und der äußeren Hülse ein. Zur Lagefixierung der äußeren Hülse und der inneren Lagerhülse kann der Montagering dabei einen Flanschabschnitt aufweisen, der stirnseitig für die Lagerhülse und die äußere Hülse einen Anschlag ausbildet.

Die Erfindung wird nachfolgend anhand von zwei Ausführungsbeispielen mit Bezug auf die beigefügten Zeichnungen näher erläutert. Es zeigen:
- Figuren 1 bis 4: mehrere Ansichten eines ersten Ausführungsbeispieles einer erfindungsgemäßen Druckwalze, und
- Figuren 5 bis 8: mehrere Ansichten eines zweiten Ausführungsbeispieles einer erfindungsgemäßen Druckwalze.

Eine Druckwalze 1 umfasst eine äußere Hülse 2, die an gegenüberliegenden Endabschnitten an einem Montagering 3 bzw. 13 gehalten ist. Der Montagering 3 verbindet dabei die äußere Hülse 2 mit einer Lagerhülse 4 aus einem aufweitbaren Kunststoffmaterial.

Wie aus Figur 3 ersichtlich ist, umfasst jeder Montagering 3 bzw. 13 einen nach innen gerichteten Abschnitt 5 bzw. 15, der zwischen der äußeren Hülse 2 und der Lagerhülse 4 eingreift. Dieser Abschnitt ist klemmend an der Lagerhülse 4 und der äußeren Hülse 2 festgelegt, vorzugsweise mittels Presspassung. Der Montagering 3 ist dabei gestuft ausgebildet und greift in eine Aufnahme ein, die durch einen verjüngten Endabschnitt 7 an der äußeren Hülse 2 gebildet ist. In einem mittleren Bereich ist zwischen der äußeren Hülse 2 und der Lagerhülse 4 ein ringförmiger Spalt 6 ausgebildet.

Der Montagering 3 weist einen Flanschabschnitt 8 auf, der als stirnseitiger Anschlag für die äußere Hülse 2 wirkt. An dem Flanschabschnitt 8 ist ferner eine Stufe ausgebildet, die auch für die innere Lagerhülse 4 als Anschlag wirkt. An dem Montagering 3 kann ferner an einem Innenumfang ein Ring 11 festgelegt sein, der über ein oder mehrere Schrauben festlegbar ist, die in entsprechende radiale Bohrungen 12 eingedreht werden können.

Die Festlegung der äußeren Hülse 2 aus dem extrudierten Aluminiumrohr erfolgen vorzugsweise ausschließlich über die Presspassung mit dem Montagering 3 und 13. Es ist auch möglich, zusätzliche Bohrungen 9 und 10 an einer Aussparung vorzusehen, um dort über Befestigungsmittel die Hülse 2 mit dem Montagering 3 bzw. 13 zu fixieren.

In den Figuren 5 bis 8 ist eine weitere Ausführungsform einer Druckwalze dargestellt, bei der die gleiche Lagerhülse 4' wie bei dem ersten Ausführungsbeispiel eingesetzt wird, allerdings der Außendurchmesser größer ist, so dass auch ein größeres Druckbild durch die Druckwalze 1' erzeugt werden kann. Die Druckwalze 1' umfasst eine äußere Hülse 2' aus einem extrudierten Aluminiumrohr, das an gegenüberliegenden Endabschnitten weder über einen Montagering 3' an einer Lagerhülse 4' fixiert ist. Zwischen der Lagerhülse 4' und der äußeren Hülse 2' ist ein ringförmiger Spalt 6' ausgebildet, der jedoch deutlich größer als bei dem ersten Ausführungsbeispiel ist.

Der Montagering 3' ist gestuft ausgebildet und greift mit einem inneren Abschnitt 5' zwischen die Lagerhülse 4' und die äußere Hülse 2' ein, wobei der Ringabschnitt 5' an einem äußeren Umfang der Lagerhülse 4' klemmend anliegt. An einer Außenseite greift der Montagering 3' an einem Endabschnitt 7' der äußeren Hülse 2' ein, wobei an einem Flanschabschnitt 8' ein Anschlag in axiale Richtung für die Hülse 2' ausgebildet ist.

Die Druckwalzen 1 und 1' können bei geringem Eigengewicht unterschiedliche Durchmesser aufweisen, so dass auch unterschiedlich große Druckbilder erzeugt werden können. Durch den ringförmigen Spalt und der Lagerhülse 4, 4' und der äußeren Hülse 2 bzw. 2' kann die Druckwalze 1 bzw. 1' mit geringem Eigengewicht hergestellt werden, wobei die äußere Hülse 2' vergleichsweise dünnwandig ausgebildet sein kann.

## Patentansprüche

1. Auswechselbare Druckwalze (1), mit einer inneren Lagerhülse (4, 4') und einer äußeren Hülse (2, 2'), wobei zwischen der inneren Lagerhülse (4, 4') und der äußeren Hülse (2, 2') ein ringförmiger Spalt (6, 6') ausgebildet ist und an gegenüberliegenden Endabschnitten ein Montagering (3, 3') zwischen der Lagerhülse (4, 4') und der äußeren Hülse (2, 2') eingefügt ist, **dadurch gekennzeichnet, dass** die innere Lagerhülse (4, 4') klemmend an dem Montagering (3, 3') mittels Presspassung gehalten ist und auch die äußere Hülse (2, 2') klemmend an dem Montagering (3, 3') gehalten ist.

2. Druckwalze nach Anspruch 1, **dadurch gekennzeichnet, dass** die innere Lagerhülse (4, 4') aus einem aufweitbaren Kunststoff besteht.

3. Druckwalze nach Anspruch 1 oder 2, **dadurch gekennzeichnet, dass** die äuβere Hülse (2, 2') aus einem extrudierten Aluminiumrohr gebildet ist.

4. Druckwalze nach einem der Ansprüche 1 bis 3, **dadurch gekennzeichnet, dass** der Montagering (3, 3') aus Aluminium hergestellt ist.

5. Druckwalze nach einem der Ansprüche 1 bis 4, **dadurch gekennzeichnet, dass** der Montagering (3, 3') gestuft ausgebildet ist und ein Ringabschnitt (5) zwischen der inneren Lagerhülse (4) und der äußeren Hülse (2) eingreift.

6. Druckwalze nach einem der Ansprüche 1 bis 5, **dadurch gekennzeichnet, dass** der Montagering (3) einen Flanschabschnitt (8) aufweist, der stirnseitig an der inneren Lagerhülse (4) und der äußeren Hülse (2) anliegt.

7. Druckwalze nach einem der Ansprüche 1 bis 6, **dadurch gekennzeichnet, dass** der Montagering (3, 3') mit der inneren Lagerhülse (4, 4') und/oder der äußeren Hülse (2, 2') verklebt ist.

## Claims

1. Exchangeable impression roll (1), having an inner bearing sleeve (4, 4') and an outer sleeve (2, 2'), an annular gap (6, 6') being formed between the inner bearing sleeve (4, 4') and the outer sleeve (2, 2'), and a mounting ring (3, 3') being inserted between the bearing sleeve (4, 4') and the outer sleeve (2, 2') on end sections which lie opposite one another, **characterized in that** the inner bearing sleeve (4, 4') is held in a clamping manner on the mounting ring (3, 3') by means of an interference fit, and the outer sleeve (2, 2') is also held in a clamping manner on the mounting ring (3, 3').

2. Impression roll according to Claim 1, **characterized in that** the inner bearing sleeve (4, 4') is composed of an expandable plastic.

3. Impression roll according to Claim 1 or 2, **characterized in that** the outer sleeve (2, 2') is formed from an extruded aluminium tube.

4. Impression roll according to one of Claims 1 to 3, **characterized in that** the mounting ring (3, 3') is produced from aluminium.

5. Impression roll according to one of Claims 1 to 4, **characterized in that** the mounting ring (3, 3') is of stepped configuration, and a ring section (5) engages between the inner bearing sleeve (4) and the outer sleeve (2).

6. Impression roll according to one of Claims 1 to 5, **characterized in that** the mounting ring (3) has a flange section (8) which bears on the end side against the inner bearing sleeve (4) and the outer sleeve (2).

7. Impression roll according to one of Claims 1 to 6, **characterized in that** the mounting ring (3, 3') is adhesively bonded to the inner bearing sleeve (4, 4') and/or the outer sleeve (2, 2').

## Revendications

1. Cylindre d'impression échangeable (1) comportant un manchon de palier interne (4, 4') et un manchon externe (2, 2'), une fente annulaire (6, 6') étant formée entre le manchon de palier interne (4, 4') et le manchon externe (2, 2'), et, sur des tronçons d'extrémité opposés une bague de montage (3, 3') étant insérée entre le manchon de palier (4, 4') et le manchon externe (2, 2'),
**caractérisé en ce que**
le manchon de palier (4, 4') est bloqué sur la bague de montage (3, 3') par ajustage serré, et le manchon externe (2, 2') est également bloqué sur la bague de montage (3, 3').

2. Rouleau d'impression conforme à la revendication 1,
**caractérisé en ce que**
le manchon de palier interne (4, 4') est réalisé en un matériau synthétique étirable.

3. Rouleau d'impression conforme à la revendication 1 ou 2,
**caractérisé en ce que**
le manchon externe (2, 2') est réalisé à partir d'un tube en aluminium extrudé.

4. Rouleau d'impression conforme à l'une des revendications 1 à 3,
**caractérisé en ce que**
la bague de montage (3, 3') est réalisée en aluminium.

5. Rouleau d'impression conforme à l'une des revendications 1 à 4,
**caractérisé en ce que**
la bague de montage (3, 3') comporte des gradins et un tronçon annulaire (5) vient en prise entre le manchon de palier interne (4) et le manchon externe (2).

6. Rouleau d'impression conforme à l'une des revendications 1 à 5,
**caractérisé en ce que**
la bague de montage (3) comporte un tronçon de bride (8) qui s'applique frontalement contre le manchon de palier interne (4) et le manchon externe (2).

7. Rouleau d'impression conforme à l'une des revendications 1 à 6,
**caractérisé en ce que**
la bague de montage (3, 3') est collée au manchon de palier interne (4, 4') et/ou au manchon externe (2, 2').
